# EUROPÄISCHE PATENTSCHRIFT

(11) **EP 0 221 917 B1**
(45) Veröffentlichungstag und Bekanntmachung des Hinweises auf die Patenterteilung: **24.05.1989**
(21) Anmeldenummer: 86902401.8
(22) Anmeldetag: 10.04.1986
(51) Int. Cl.: F42B 13/06, F42B 13/24

(54) **UNTERKALIBRIGES GESCHOSS**
UNDERCALIBRATED PROJECTILE
PROJECTILE SOUS-CALIBRE

(30) Priorität: 11.05.1985 DE 3517125
(43) Veröffentlichungstag der Anmeldung: 20.05.1987
(73) Patentinhaber: Rheinmetall GmbH, 40880 Ratingen (DE)
(72) Erfinder: SCHAAKE, Henning, D-5000 Köln 41 (DE)
(86) Internationale Anmeldenummer: EP8600210
(87) Internationale Veröffentlichungsnummer: WO8606828

(56) Entgegenhaltungen:
- DE-A- 3 017 380
- FR-E- 87 354
- US-A- 1 520 131
- US-A- 2 983 225
- US-A- 4 140 061

## Beschreibung

Die Erfindung bezieht sich auf ein unterkalibriges Geschoß nach dem Oberbegriff des Patentanspruchs 1.

Unterkalibrige Geschosse dieser Gattung sind aus der GB-PS 1 256 740 bekannt. Sie werden zweckmäßig als Patronenmunition laboriert und dienen vorzugsweise im Direktbeschuß zur Bekämpfung gepanzerter Ziele. Unterkalibrige Geschosse der gattungsgemäßen Art werden für die unterschiedlichsten Kaliberbereiche hergestellt, sie sind bereits für Panzerkanonen und Maschinenkanonen eingeführt.

Zum Zwecke der endballistischen Leistungssteigerung werden die auch als Penetratoren bezeichneten und häufig aus Wolfram-Schwermetall hergestellten Geschosse möglichst lang ausgebildet. Auf diese Weise steht genügend Geschoßmaterial für die Durchdringung des Ziels zur Verfügung. Eine Grenze findet die Verlängerung der Geschosse in der Regel dadurch, daß die max. Patronenlänge der in Dienst gestellten Rohrwaffen begrenzt ist und am Heck des unterkalibrigen Geschosses zum Zwecke der Stabilisierung noch ein Leitwerk angeordnet werden muß, das ebenfalls einen Teil des in der Treibladungshülse verfügbaren Raums beansprucht.

Um einen möglichst langen Penetrator zu erhalten, wurde bereits versucht, auch den Kern des Leitwerks selbst aus Penetratorwerkstoff herzustellen. Wenn das unterkalibrige Geschoß jedoch auf das Ziel aufprallt und schließlich in dieses eindringt, wird durch das Leitwerk eine sehr große Querkraft auf den Penetrator augeübt, wodurch dessen Bruch veranlaßt wird. Der abgebrochene Teil trägt jedoch in der Regel nicht mehr zum Zieldurchschlag bei. Dadurch wird die endballistische Wirkung des Geschosses verringert.

Der Erfindung liegt die Aufgabe zugrunde, die endballistische Leistung eines unterkalibrigen Geschosses zu verbessern.

Ausgehend von einem Geschoß der eingangs näher bezeichneten Art wird diese Aufgabe durch die in Patentanspruch 1 angegebene Erfindung gelöst.

Vorteilhafte Ausgestaltungen der Erfindung gehen aus den Unteransprüchen hervor.

Die Erfindung wird nachfolgend unter Bezug auf die Zeichnung näher erläutert. Dabei zeigt:
Fig. 1 eine vergrößerte Detaildarstellung des Heckbereichs eines unterkalibrigen Geschosses;
Fig. 2 teilweise im Schnitt die schematische Darstellung von patronierter Munition mit einem unterkalibrigen Geschoß.
Fig. 2 zeigt, teilweise im Schnitt, eine schematische Darstellung einer patronierten Munition 10 für eine Panzerkanone. Die Munition 10 umfaßt eine Treibladungshülse 11, in der ein Treibladungsanzünder 12 und die Treibladung 13 angeordnet sind. Mit der Treibladungshülse 11 verbunden ist der aus mehreren Segmenten bestehende Treibkäfig 14, der das unterkalibrige Geschoß 15 auf einem Teil seiner Länge koaxial umgibt. Am Heck des unterkalibrigen Geschosses 15 ist ein flügelumfassendes Leitwerk 16 angeordnet. Nach dem Abfeuern der Patrone werden Treibkäfig 14 und Geschoß 15 im Waffenrohr beschleunigt. Nach Verlassen des Waffenrohrs trennt sich der Treibkäfig 14 vom Geschoß 15, so daß dieses, durch das Leitwerk 16 stabalisiert, dem Ziel entgegeneilt. Nach dem Aufprall auf die Zieloberfläche dringt das Geschoß 15 in das Zielmaterial ein. Sobald jedoch das Heckleitwerk 16 mit der schon teilweise durchdrungenen Zielwandung in Berührung kommt, wird eine große Querkraft auf das Geschoß ausgeübt, die vorzugsweise in dessen Bereich 15a, also kurz vor dem Ansatz des Heckleitwerks 16 zum Bruch des Geschosses 15 führt. Der abgebrochene Teil des Geschosses 15 stellt sich schräg in bezug auf die Längsachse des Geschosses und nimmt nicht am Zieldurchgang teil, wodurch die endballistische Leistung des Geschosses 15 erheblich vermindert wird. Diesem Mißstand hilft nun die Erfindung ab, indem sie es ermöglicht, daß ein merklich längerer Bereich des vom Leitwerk 16 umschlossenen Heckteils des Geschosses 15 nicht abbricht und somit am Zieldurchschlag teilnehmen kann, wodurch wiederum die endballistische Leistung des Geschosses 15 vergrößert wird. Die wesentlichen Merkmale der Erfindung werden anhand von Fig. 1 erläutert, die eine vergrößerte Detaildarstellung des Heckbereichs des unterkalibrigen Geschosses 15 zeigt. In der Figur ist der Penetrator 15b des Geschosses 15 nur teilweise dargestellt. Der Heckbereich 15a des Penetrators 15b ist konisch ausgebildet und sitzt in einer Ausnehmung 16a des Heckleitwerks 16, die ebenfalls über eine konusförmig ausgebildete Mantelfläche verfügt. Dabei werden die Abschrägungen so gewählt, daß der Öffnungswinkel a der Ausnehmung 16a deutlich größer ist, als der Öffnungswinkel ß des Penetratorkonus. An den konusförmig ausgebildeten Bereich 15a des Penetrators 15b schließt sich ein mit einem Gewinde versehener, zylindrischer Zapfen 15c an, der schließlich noch von einem Kegelstrumpf 15d mit einer unter 45° verlaufenden Mantelfläche begrenzt wird. Vermittels des Zapfens 15c ist der Penetrator 15b in eine mit einem Innengewinde versehene Ausnehmung 16b im Leitwerk 16 eingeschraubt, die sich an die konusförmige Ausnehmung 16a anschließt. Die Ausnehmung 16b mündet in ein Sackloch 1 6c mit kegelförmiger Mantelfläche. Die Neigung der Mantelfläche beträgt 45°, so daß sich beim Einschrauben des Penetrators 15b über dessen Konus 15d eine Zentrierung von Penetrator 15b und Leitwerk 16 erreichen läßt.

Durch die vorbeschriebene Verbindungsart ist sichergestellt, daß beim Eindringungsvorgang des Geschosses 15 auftretende Querbelastungen sich im konusförmig ausgestalteten Bereich 15a des Penetrators 15b nicht auswirken können. Es wird daher höchstens der mit Außengewinde versehene Zapfen 15c des Penetrators 15b abgeschert, so daß ein beträchtlicher Anteil des vom Leitwerk 16 koaxial umgebenen Penetrators 15 b am Zieldurchschlag teilnehmen kann.

In einem bevorzugten Ausführungsbeispiel der Erfindung hatte der konusförmig ausgebildete Bereich 15a des Penetrators 15b eine Länge von ca. 70 mm; die konusförmig ausgebildete Ausnehmung 16a im Leitwerk 16 eine Länge von ca. 40 mm. Der Winkel a belief sich auf 5 °, während der Winkel ß 7 ° betrug.

## Patentansprüche

1. Unterkalibriges Geschoß mit einem Penetrator und einem den Penetrator auf einem Teilbereich seiner Länge koaxial umgebenden Leitwerk, dadurch gekennzeichnet, daß heckseitig ein Teilbereich (15a) des Penetrators (15b) konusförmig (Konuswinkel a) ausgebildet ist und daß dieser Teilbereich (15a) des Penetrators (15b) in einer im Leitwerk (16) angeordneten Ausnehmung (16a) gelagert ist, deren innere Berandungsfläche ebenfalls konusförmig (Konuswinkel β) ausgebildet ist.

2. Geschoß nach Anspruch 1, dadurch gekennzeichnet, daß der Öffnungswinkel (ß) größer ist, als der Öffnungswinkel (a).

3. Geschoß nach einem der Ansprüche 1 und 2, dadurch gekennzeichnet, daß an dem konusförmig ausgebildeten Teil (15a) des Penetrators (15b) ein zylindrischer Außengewinde tragender Zapfen (15c) anschließt, der in eine mit Innengewinde versehene Ausnehmung (16b) eingreift.

4. Geschoß nach einem der Ansprüche 1 bis 3, dadurch gekennzeichnet, daß der Zapfen (15c) von einem Kegelstrumpf (15d) begrenzt ist, daß die Ausnehmung (16b) in eine kegelförmige Blindbohrung (16c) mündet und daß die Neigung der Berandungsflächen des Kegelstumpfs (15d) und des Sacklochs (16c) übereinstimmen.

5. Geschoß nach einem der Ansprüche 1 bis 4, dadurch gekennzeichnet, daß die Länge der konusförmigen Ausnehmung (16a) im Leitwerk (16) zwischen ein Drittel und zwei Drittel der Länge des konusförmigen Bereichs (15a) des Penetrators (15b) beträgt, und daß der Winkel (ß) mindestens zwei Grad größer ist als der Winkel (a).

6. Geschoß nach einem der Ansprüche 1 bis 5, dadurch gekennzeichnet, daß die Länge des konusförmig ausgebildeten Bereichs (15a) des Penetrators (15b) ca. 70 mm beträgt, daß die Länge der konusförmigen Ausnehmung (16a) ca. 40 mm beträgt, daß der Winkel (a) einen Wert von 5°, und daß der Winkel (ß) einen Wert von 7° aufweist.

## Claims

1. Sub-calibre projectile with a penetrator and with a tail unit coaxially surrounding the penetrator over part of its length, characterised by the fact that at the rear a portion (15a) of the penetrator (15b) is conical in shape (cone angle a) and that this portion (15a) of the penetrator (15b) is mounted in a recess (16a) which is provided in the tail unit (16) and of which the internal boundary surface is likewise conical (cone angle β).

2. Projectile in accordance with Claim 1, characterised by the fact that the angle of conicity (ß) is greater than the angle of conicity (a).

3. Projectile in accordance with one of Claims 1 and 2, characterised by the fact that the conically shaped part (15a) of the penetrator (15b) is immediately followed by a journal (1 5c) which bears a cylindrical external threading and which engages a recess (16b) provided with internal threading.

4. Projectile in accordance with one of Claims 1 to 3, characterised by the fact that the journal (1 5c) is delimited by a frustum (15d), the recess (16b) leading into a conical blind boring (16c) and the angle of inclination of the boundary surfaces of the frustum (15d) and that of the blind boring (16c) correspond.

5. Projectile in accordance with one of Claims 1 to 4, characterised by the fact that the length of the conical recess (16a) in the tail unit (16) amounts to between one third and two thirds of the length of the conical portion (15a) of the penetrator (15b) and that the angle (ß) is at least two degrees greater than the angle (a).

6. Projectile in accordance with one of Claims 1 to 5, characterised by the fact that the length of the conically shaped portion (15a) of the penetrator (15b) amounts to approximately 70 mm, the length of the conical recess (16a) amounts to approximately 40 mm, the angle (a) amounts to 5° and the angle (ß) amounts to 7°.

## Revendications

1. Projectile sous-calibré comportant un pénétrateur et un empennage entourant le pénétrateur coaxialement sur une zone partielle de sa longueur, caractérisé en ce qu'une zone partielle (15a) située vers l'arrière du pénétrateur (15b) est en forme de cône (angle de cône a) et que cette zone partielle (15a) du pénétrateur (15b) est disposée dans un évidement (16a), logé dans l'empennage (16), dont la surface de limitation interne est également conformée en cône (angle de cône β).

2. Projectile selon la revendication 1, caractérisé en ce que l'angle d'ouverture (β) est supérieur à l'angle d'ouverture (a).

3. Pojectile selon l'une des revendications 1 et 2, caractérisé en ce qu'à la partie en forme de cône (15a) du pénétrateur (15b) se raccorde un goujon (15c) cylindrique fileté qui pénètre dans un évidement (16b) taraudé.

4. Projectile selon l'une des revendications 1 à 3, caractérisé en ce que le goujon (15c) est limité par un tronc de cône (15d), que l'évidement (16b) débouche dans un trou borgne conique ( 16c) et que l'inclinaison des surfaces de limitation du tronc de cône (15d) et du trou borgne (16c) se correspondent.

5. Projectile selon l'une des revendications 1 à 4, caractérisé en ce que la longueur de l'évidement (16a) en forme de cône dans l'empennage (16) se situe entre un tiers et deux tiers de la longueur de la zone ( 15a) en forme de cône du pénétrateur ( 15b), et que l'angle (β) est supérieur d'au moins deux degrés à l'angle (a).

6. Projectile selon les revendications 1 à 5, caractérisé en ce que la longueur de la zone ( 15a) en forme de cône du pénétrateur (15b) est d'environ 70 mm, que la longueur de l'évidement (16a) en forme de cône est environ 40 mm, que l'angle (a) présente une valeur de 5° et l'angle (ß) une valeur de 7°.
